# EUROPÄISCHE PATENTSCHRIFT

(11) **EP 3 538 412 B1**
(45) Veröffentlichungstag und Bekanntmachung des Hinweises auf die Patenterteilung: **30.11.2022**
(21) Anmeldenummer: 18700458.5
(22) Anmeldetag: 04.01.2018
(51) Int. Cl.: B61G 5/02

(54) **KUPPLUNGSSYSTEM FÜR EIN SCHIENENFAHRZEUG**
COUPLING SYSTEM FOR A RAIL VEHICLE
SYSTÈME D'ACCOUPLEMENT POUR VÉHICULE FERROVIAIRE

(30) Priorität: 18.01.2017 DE 102017200728
(43) Veröffentlichungstag der Anmeldung: 18.09.2019
(73) Patentinhaber: Siemens Mobility GmbH, 81739 München (DE)
(72) Erfinder: SCHMIDT, Gerhard, 45127 Essen (DE)
(86) Internationale Anmeldenummer: PCT/EP2018/050173
(87) Internationale Veröffentlichungsnummer: WO 2018/134054

(56) Entgegenhaltungen:
- WO-A1-2010/034719
- DE-A1- 2 448 889
- DE-A1-102016 219 201
- US-A- 29 395

## Beschreibung

Die Erfindung betrifft ein Kupplungssystem für ein Schienenfahrzeug, umfassend miteinander kuppelbare Kupplungshälften, die jeweils an einer Wagenstruktur des Schienenfahrzeugs anbringbar sind und die jeweils eine Kupplungsstange mit einem Kupplungsabschnitt und einen Lagerbock umfassen, an dem der Kupplungsabschnitt über die Kupplungsstange einseitig gelagert ist und weiterhin eine Schalenmuffe, mit der die Kupplungsabschnitte der beiden Kupplungshälften klemmbar sind.

Beispielsweise ist aus der DE 24 48 889 A1 ein Kupplungssystem für ein Schienenfahrzeug bekannt, umfassend miteinander kuppelbare Kupplungshälften, die jeweils an einer Wagenstruktur des Schienenfahrzeugs anbringbar sind und die jeweils die folgenden Merkmale umfassen:
- eine Kupplungsstange mit einem Kupplungsabschnitt;
- einen Lagerbock an dem der Kupplungsabschnitt über die Kupplungsstange einseitig gelagert ist;
- einen an den Kupplungsabschnitt vorgesehenen Zentrierabsatz;
- eine an den Kupplungsabschnitt vorgesehene erste Formschlussfläche, die dem Lagerbock zugewandt ist; und wobei
- bei wenigstens einer Kupplungshälfte die Kupplungsstange zumindest in ihrer Längsachse beweglich an dem Lagerbock gelagert ist und wenigstens ein elastisches Element zwischen der Kupplungsstange und dem Lagerbock in einer Weise angeordnet ist, dass es zumindest einer Längsverschiebung der Kupplungsstange in Richtung ihres Kupplungsabschnitts entgegenwirkt; und
- das Kupplungssystem zudem wenigstens eine Schalenmuffe umfasst, die zum jeder der Formschlussflächen eine komplementäre Formschlussfläche aufweist und die weiterhin wenigstens eine zu den Zentrierabsätzen der beiden Kupplungshälften komplementäre Zentrierfläche aufweist.

Schienenfahrzeuge, die aus mehreren Wagen gebildet werden, mit anderen Worten, mehrgliedrige Schienenfahrzeuge, erfordern lösbare Verbindungen zwischen den einzelnen Wagen. Derartige lösbare Verbindungen werden in Form von Kupplungen realisiert, derer es auf dem Gebiet der Schienenfahrzeuge eine Vielzahl bekannter Bauarten gibt.

Eine bekannte Lösung stellt hierbei die sogenannte Schraubenkupplung dar. Zur Einstellung der Kupplung vorgesehene Gewindeelemente liegen hierbei direkt im Kraftfluss, der sich von einem Wagen zum nächsten gekuppelten Wagen ergibt. Dies hat sich insbesondere hinsichtlich der Belastbarkeit der Schraubenkupplung als nachteilig erwiesen. Ferner gestaltet sich die relative Positionierung der zu verbindenden Wagen als aufwendig, da jedenfalls eine axiale Zustellung der Wagen unter Verkürzung der Schraubenkupplung mit dem Gewindeelement erforderlich ist.

Hinsichtlich der Belastbarkeit bietet beispielsweise die sogenannte Mittelpufferkupplung eine Alternative. Auch sind Kupplungstypen bekannt, bei denen ein erster Wagen einen ersten Lagerbock mit einem gelenkig gelagerten Rundbolzen aufweist und ein weiterer Wagen einen weiteren Lagerbock mit einem U-förmigen Ausschnitt. Der Bolzen wird dann zum Kuppeln gewissermaßen in den U-förmigen Ausschnitt hineingehoben beziehungsweise eingehängt und mit Sicherungselementen gegen Herausspringen aus dem U-förmigen Ausschnitt gesichert. Bedingt durch das Einhängen ist somit auch hier eine aufwendige relative Positionierung des ersten und weiteren Wagens sowohl in vertikaler als auch in Längsrichtung erforderlich.

Bei der Montage moderner Schienenfahrzeuge und der Zugbildung gibt es jedoch Anwendungsfälle, bei denen die axiale Beweglichkeit der zu kuppelnden Elemente (beziehungsweise in deren Längsrichtung) eingeschränkt ist. Die ist beispielsweise der Fall, wenn sich benachbarte Wagenkästen ein gemeinsames Fahrwerk zur Abstützung im Gleis teilen. In solch einem Fall ist es regelmäßig erforderlich, die einzelnen Wagenkästen auf das gemeinsame Fahrwerk oder auf eine Abstützung am benachbarten Wagenkasten vertikal abzusenken. Dies erhöht die Anforderungen an die Montagetechnik, insbesondere verwendete Hebevorrichtungen, erheblich.

Auch die eingangs erwähnte Kupplung mit einer Schalenmuffe zur radialen Klemmung der Kupplungsabschnitte zweier Kupplungshälften ist bekannt. Diese ist gattungsbildend für die vorliegende Erfindung. Bei dieser Lösung umfasst die Schalenmuffe zwei Halbschalen, welche an kegeligen und gegenüber den Längsachsen der Kupplungsstangen konzentrisch ausgebildeten Klemmflächen angreifen. Die Kupplungsstangen selbst weisen stirnseitig planare Flächen auf, die infolge der Klemmung aneinander anliegen. Eine koaxiale Ausrichtung der Kupplungsstangen kann allein mit der Schalenmuffe nicht erreicht werden, da zur Sicherstellung der Klemmung die Halbschalen nur an den Klemmflächen anliegen dürfen. Damit die Kupplungsstangen axial fluchten, weisen die stirnseitigen planaren Flächen typischerweise einen Zentrierdornen auf, sodass auch bei dieser Lösungsvariante vor der Verspannung der Halbschalen eine axiale Zustellbewegung erfolgen muss, um den Zentrierdorn mit einer korrespondierenden Zentrierkerbe in Eingriff zu bringen.

Die Aufgabe der vorliegenden Erfindung besteht nun darin, ein Kupplungssystem für ein Schienenfahrzeug zu schaffen, mit dem ein einfacher und sicherer Kupplungsvorgang vertikal zueinander zugestellter Kupplungshälften ermöglicht wird, auch wenn nach der vertikalen Zustellung eine Bewegung der Kupplungshälften transversal hierzu nicht mehr möglich ist.

Erfindungsgemäß wird ein Kupplungssystem für ein Schienenfahrzeug zur Verfügung gestellt. Das Kupplungssystem umfasst miteinander kuppelbare Kupplungshälften, die jeweils an einer Wagenstruktur des Schienenfahrzeugs anbringbar sind. Die Kupplungshälften umfassen dabei jeweils eine Kupplungsstange mit einem Kupplungsabschnitt. Die Kupplungshälften umfassen weiterhin jeweils einen Lagerbock, an dem der Kupplungsabschnitt über die Kupplungsstange einseitig gelagert ist. Weiterhin umfassen die Kupplungshälften jeweils einen an dem Kupplungsabschnitt vorgesehenen Zentrierabsatz sowie eine an dem Kupplungsabschnitt vorgesehene erste Formschlussfläche. Die erste Formfläche ist dem Lagerbock zugewandt. Die Kupplungshälften umfassen weiterhin jeweils eine gegen den Lagerbock abgestützte zweite Formschlussfläche, die der ersten Formschlussfläche zugewandt ist. Ferner ist bei wenigstens einer Kupplungshälfte die Kupplungsstange zumindest in ihrer Längsachse beweglich an dem Lagerbock gelagert und wenigstens ein elastisches Element ist zwischen der Kupplungsstange und dem Lagerbock in einer Weise angeordnet, dass es zumindest einer Längsverschiebung der Kupplungsstange in Richtung ihres Kupplungsabschnitts entgegenwirkt. Ferner ist bei wenigstens der anderen Kupplungshälfte zwischen dem Lagerbock und der zweiten Formschlussfläche wenigstens ein weiteres elastisches Element in einer Weise angeordnet, dass es zumindest einer Verschiebung der zweiten Formschlussfläche in Richtung des Lagerbocks entgegenwirkt. Zudem umfasst das Kupplungssystem wenigstens eine Schalenmuffe umfasst, die zu jeder der Formschlussflächen eine komplementäre Formschlussfläche aufweist und die weiterhin wenigstens eine zu Zentrierabsätzen der beiden Kupplungshälften komplementäre Zentrierfläche aufweist.

Mit anderen Worten ausgedrückt, umfasst das Kupplungssystem zwei Kupplungsseiten, die jeweils als eigene Baugruppe an einem Wagenkasten, einem Wagen oder sonstigen zu kuppelnden Elementen eines Schienenfahrzeugs anbringbar sind. Die beiden Baugruppen haben jeweils zumindest eine Kupplungsstange zur Übertragung von Zug- und Druckkräften zwischen den Baugruppen, wenn diese gekuppelt sind. Die Kupplungsstangen sind einseitig an einem Lagerbock gelagert, wobei ein Kupplungsabschnitt von dem Lagerbock her auskragt, mit anderen Worten, also fliegend an diesem gelagert ist. Im Kupplungsabschnitt ist die mechanische Verbindung der Kupplungsseiten über eine Schalenmuffe realisierbar. Umfasst das Kupplungssystem auf jeder Seite mehr als eine Kupplungsstange, ist es also skaliert, so können sich mehrere Kupplungsstangen einer Seite einen Lagerbock teilen. Der Lagerbock dient auch der Anbindung der Kupplungsseiten an die Schienenfahrzeugstruktur. Der Kupplungsabschnitt umfasst einen Zentrierabsatz, also einen mit einer Längsachse der zugehörigen Kupplungsstange konzentrischen und auf Passung bearbeiteten Bereich mit einem Zentrierdurchmesser. Dabei kann, jedoch muss der Zentrierabsatz nicht einteilig mit der jeweiligen Kupplungsstange hergestellt sein. Mit anderen Worten, er kann auch als separates Teil ausgebildet sein. Rein exemplarisch kann der Zentrierabsatz durch eine auf die Kupplungsstange montierte ein- oder auch mehrteilige Hülse gebildet sein, die wiederum den Zentrierdurchmesser aufweist. Die Kupplungsstangen selbst können beispielsweise als Drehteile hergestellt sein. So lassen sich die besagten Strukturen mit geringem Aufwand rotationssymmetrisch herstellen. Wenn auch bevorzugt, so ist Rotationssymmetrie hier keine zwingende Voraussetzung, sodass rein beispielhaft auch gefräste oder auf sonstige Weise gefertigte Teile verwendet werden können. Das Gegenstück zu der oben besagten Passung wird durch eine Schalenmuffe gebildet. Per Definition wird diese von wenigstens zwei Schalen, beispielsweise Halbschalen gebildet. Vorzugsweise werden die Schalen aus einem Halbzeug gefertigt, beispielsweise einem hohlzylindrischen Halbzeug. Dieses kann beispielsweise in einem Drehverfahren an einer Innenseite bearbeitet werden, um dort die Zentrierfläche mit der Passung herzustellen. Anschließend kann das bearbeitete Halbzeug längs geteilt werden, um die Halbschalen herzustellen. Es versteht sich, dass die Zentrierfläche an die einzuspannenden Zentrierabsätze der Kupplungsstangen angepasst wird, und ein entsprechendes Halbzeug sowie Herstellungsverfahren auch alternativ zu dem hier Beschriebenen gewählt werden kann. Ferner wird beim Teilen des Halbzeugs am Trennspalt ein zusätzlich Abmaß definiert und Material entsprechend entfernt. Dies dient einer sicheren Klemmung beziehungsweise radialen Einspannung der Zentrierabsätze an der innenliegenden Zentrierfläche. Beispielhaft angemerkt sei, dass die innenliegende Zentrierfläche auch räumlich getrennte Bereiche aufweisen kann, die grundsätzlich auch unterschiedliche Zentrierdurchmesser haben können, um beispielsweise unterschiedliche dicke Kupplungsstangen zu kuppeln. An dem Kupplungsabschnitt ist eine erste Formschlussfläche vorgesehen. Sie dient der zumindest anteilig formschlüssigen Übertragung von Längskräften zwischen den Kupplungsstangen im gekuppelten Zustand, vorzugsweise von Zugkräften. Grundsätzlich können die erste Formschlussfläche, sowie alle weiteren funktionalen Flächen im Zusammenhang mit der Erfindung, auch räumlich verteilt sein. Begrifflich wird hier kein Unterschied gemacht, denn auch in diesem Fall stellen alle räumlich verteilten Teilflächen eine funktionale Einheit dar. Die erste Formschlussfläche kann beispielsweise an einer Flanke des Zentrierabsatzes selbst vorgesehen sein. Sie kann aber auch an einem von dem Zentrierabsatz verschiedenen Abschnitt der Kupplungsstange oder auch an einem separaten und im Kupplungsabschnitt angeordneten Element hergestellt sein. Es ist beispielsweise auch möglich, die erste Formschlussfläche und (wie oben beschrieben) den Zentrierabsatz an demselben gesonderten Teil herzustellen und auf der Kupplungsstange zu montieren. Der ersten Formschlussfläche gegenüber liegt eine zweite Formschlussfläche. Diese ist aus dem Lagerbock herausgebildet oder an einem gegen den Lagerbock abstützbaren separaten Element vorgesehen. Sie dient der zumindest anteilig formschlüssigen Übertragung von Längskräften zwischen den Kupplungsstangen im gekuppelten Zustand, vorzugsweise von Druckkräften. Wenigstens eine der beiden Kupplungsstangen ist in ihrem Lagerbock längs verschiebbar und somit geeignet, einen Spalt zwischen den Kupplungsabschnitten, wenn diese sich gegenüberliegen, zu vergrößern oder zu verkleinern. Diese Kupplungsstange ist in ihrer Längsbewegung mit einem Federelement wirkverbunden, welches unter Spannung, beispielsweise Druckspannung, bestrebt ist, den Spalt zwischen den Kupplungsstangen zu vergrößern. Auf Seiten der anderen Kupplungsstange ist die zweite Formschlussfläche, die hier in Längsrichtung der Kupplungsstange beweglich gelagert ist, mit einem weiteren Federelement wirkverbunden. Dieses weitere Federelement ist unter Spannung, beispielsweise Druckspannung, bestrebt, einen Abstand zwischen dieser zweiten Formschlussfläche und der ihr gegenüberliegenden ersten Formschlussfläche zu verringern. Die sich gegenüberliegenden ersten und zweiten Formschlussflächen bilden zusammen jeweils eine im Querschnitt vorzugsweise trapezförmige Kavität, deren Breite durch Verlagerung der ersten beziehungsweise zweiten Formschlussfläche veränderlich ist.

Die oben angesprochene Schalenmuffe ist so dimensioniert, dass ihre komplementären Formschlussflächen einen zu dieser Kavität komplementären Körper bilden. Dieser kann im Querschnitt ebenfalls trapezförmig sein. Dabei sind die geometrischen Eigenschaften der Trapezform der Kavität und des Körpers aufeinander abgestimmt, sodass der Körper unter Paarung der Formschlussflächen mit den komplementären Formschlussflächen in die Kavität einschiebbar ist, wobei eine Verlagerung wenigstens einer ersten oder zweiten Formschlussfläche unter Zuführung potentieller Energie in wenigstens ein Federelement. Auf diese Weise wird die Schalenmuffe mit beiden Kupplungsabschnitten in Eingriff gebracht. Dabei werden die Zentrierabsätze der Kupplungsabschnitte an der komplementären Zentrierfläche der Schalenmuffe relativ zueinander ausgerichtet, sodass die Kupplungsstangen koaxial ausgerichtet sind. Die Trapezform der Körper der Schalenmuffe ist dabei vorzugsweise so bemessen, dass sie nicht am Grund der Trapezform der Kavitäten anschlägt, wenn die Kupplungsabschnitte radial zentriert werden. Die Schalen der Schalenmuffe können beispielsweise über Schrauben verspannt werden. Die Schalenmuffe ferner ist so bemessen, das zwischen den Kupplungsstangen stets ein Spalt vorhanden bleibt.

All dies führt im gekuppelten Zustand zu den folgenden Funktionen bei Wirksamkeit von Betriebskräften: Ohne Wirksamkeit der Betriebskräfte ist die Schalenmuffe mit den Zentrierabsätzen lediglich radial verspannt, wobei die komplementären Formschlussflächen an den ersten und zweiten Formschlussflächen, auf Grund der Federelemente spielfrei, anliegen. Im Falle auftretender Zugkräfte ergibt sich ein Kraftfluss von Lagerbock einer Kupplungshälfte ausgehend über die Kupplungsstange in deren erste Formschlussfläche. Diese überträgt die Zugkraft formschlüssig unter Flächenpressung auf die entsprechende komplementäre Formschlussfläche der Schalenmuffe beziehungsweise des Körpers. Der Kraftfluss verläuft nun durch die Schale der Schalenmuffe hindurch bis hin zu einer weiteren komplementären Formschlussfläche, die an der ersten Formschlussfläche des Kupplungsabschnitts der anderen Kupplungshälfte anliegt. Wiederum unter Flächenpressung überträgt sich die Zugkraft formschlüssig auf die erste Formschlussfläche und wird von dort aus über die Kupplungsstange in den Lagerbock abgeleitet.

Im Falle auftretender Druckkräfte ergibt sich ein anderer Kraftfluss. Dieser verläuft ausgehend vom Lagerbock einer Kupplungsseite hin zur zweiten Formschlussfläche, also nicht durch die Kupplungsstange, sondern an dieser vorbei. Die zweite Formschlussfläche überträgt die Druckkraft formschlüssig unter Flächenpressung auf die entsprechende komplementäre Formschlussfläche der Schalenmuffe beziehungsweise des Körpers. Der Kraftfluss verläuft dann wiederum durch die Schale der Schalenmuffe hindurch zur anderen Kupplungsseite und dort von der Schalenmuffe über die zweite Formschlussfläche zum Lagerbock. Auch hier leitet die Kupplungsstange selbst keine Druckkraft.

Die dargestellte Erfindung bietet eine Reihe an Vorteilen. So kann zunächst eine Vorpositionierung zweier jeweils eine Kupplungshälfte tragender Wagenstrukturen mit einem Höhenversatz erfolgen. Es folgt eine lediglich noch vertikale Zustellung der Wagenstrukturen, also quer zur Längsrichtung der Kupplungsstangen, beispielsweise mit konventioneller Hebetechnik. Die Schalenmuffe kann dann radial an den Kupplungsabschnitten angebracht werden. Die Kupplungsabschnitte werden dabei sicher zentriert. Gleichzeitig werden etwaige bestehende Abweichungen der Relativlage der beiden Kupplungshälften in Längsrichtung durch Verlagerung der ersten beziehungsweise zweiten Formschlussfläche ausgeglichen, ohne dass eine Nachpositionierung der Wagenstrukturen insgesamt in Längsrichtung erforderlich ist. Somit wird eine einfache, sichre und spielfreie Kupplung unter lediglich vertikaler Zustellung der Wagenstrukturen erreicht. Die Spielfreiheit wird durch die vorteilhafte Trennung der Lastpfade für Druck- und Zugkräfte erreicht. Hinsichtlich Lageabweichungen in Längsrichtung sind alle denkbaren Fälle abgedeckt. Besteht beispielsweise ein zu großer Abstand der Kupplungsabschnitte, so wird die Schalenmuffe zunächst an einer der Kupplungsabschnitte mit dem Körper passend an der Kavität gesetzt, wobei der Körper an der anderen Kupplungsseite in Längsrichtung versetzt an der Kavität ansetzt. Durch Verspannen der Schalenmuffe und unter Ausnutzung der Keilwirkung der ersten Formschlussfläche mit der komplementären Formschlussfläche wird die Kupplungsstange der anderen Kupplungsseite in Längsrichtung in Richtung der Schalenmuffe gezogen, bis der Körper voll in die Kavität eingesetzt ist. Ist der Abstand der Kupplungsabschnitte hingegen zu klein, erfolgt der Ausgleich durch wegschieben der zweiten Formschlussfläche hinweg von der Schalenmuffe. Die quantitativen Grenzen ausgleichbarer Lageabweichungen der Kupplungsabschnitte in Längsrichtung sind durch die Geometrie der Schalenmuffe und der ersten und zweiten Formschlussflächen sowie der Federelemente bestimmt. Sie sind somit durch entsprechende Gestaltung dieser Elemente flexible anpassbar. Angemerkt sei noch, dass ein geringfügiger Restversatz quer zur Längsachse der Kupplungsstangen beim Zentrieren beispielsweise durch die Hebetechnik oder auch durch ein stets vorhandenes Spiel im Bereich der Lagerung der zumindest einen längsverschiebbaren Kupplungsstange ausgleichbar ist. Auch die Strukturelastizität der Kupplungsstangen kann hierzu einen Betrag leisten.

Vorzugsweise sind eines der mehrere elastische Elemente vorspannbar. Hierzu können geeigneter Formelemente oder einstellbare Formelemente vorgesehen werden.

Eine Vorspannung bietet den Vorteil, dass von Beginn an ein definierter Betriebszustand vorliegt und beispielsweise Schwingungen vermieden werden sowie der Kupplungsvorgang erleichtert wird. Generell werden die Eigenschaften der elastischen Elemente und auch etwaige Vorspannungen anhand zu erwartender Betriebskräfte und Sicherheitsfaktoren ausgelegt.

Vorzugsweise sind bei zumindest einer Kupplungshälfte sowohl die Kupplungsstange zumindest in ihrer Längsachse beweglich an dem Lagerbock gelagert und wenigstens ein elastisches Element zwischen der Kupplungsstange und dem Lagerbock in einer Weise angeordnet, dass es zumindest einer Längsverschiebung der Kupplungsstange in Richtung ihres Kupplungsabschnitts entgegenwirkt, als auch zwischen dem Lagerbock und der zweiten Formschlussfläche wenigstens ein weiteres elastisches Element in einer Weise angeordnet, dass es zumindest einer Verschiebung der zweiten Formschlussfläche in Richtung des Lagerbocks entgegenwirkt.

Dies bietet den Vorteil, dass das Kupplungsverhalten flexibler ausgelegt werden kann, da die Kennlinien unterschiedlicher elastischer Elemente kombinierbar sind. Ferner erleichtert dies die Realisierung eines vorgespannten Systemzustands. Auch wird die Sicherheit bei Versagen einzelner elastischer Elemente erhöht.

Weiterhin bevorzugt sind beide Kupplungshälften derartig ausgebildet. Dies verstärkt die eben beschriebenen Vorteile. Weiterhin bevorzugt umfasst wenigstens eine Kupplungshälfte, bei der die Kupplungsstange zumindest in ihrer Längsachse beweglich an dem Lagerbock gelagert ist und wenigstens ein elastisches Element zwischen der Kupplungsstange und dem Lagerbock in einer Weise angeordnet ist, dass es zumindest einer Längsverschiebung der Kupplungsstange in Richtung ihres Kupplungsabschnitts entgegenwirkt, zumindest ein zwischen dem Lagerbock und der ersten Formschlussfläche wirksames Lagerabstandselement.

Dies bietet den Vorteil, dass ein Mindestabstand zwischen Lagerbock und der ersten Formschlussfläche stets eingehalten wird, wodurch der Kupplungsvorgang vereinfacht wird. Ferner kann die Kupplungsstange vorteilhaft gegen das Lagerabstandselement und den Lagerbock vorgespannt sein.

Das Lagerabstandselement kann direkt aus dem Lagerbock herausgebildet sein oder aber auch ein oder mehrere separate Teile umfassen. Es kann beispielsweise eine oder mehrere Lagerabstandshülsen umfassen. Beispielsweise kann das Lagerabstandselement im Bereich der ersten Formschlussfläche und gegen ein die zweite Formschlussfläche aufweisendes Teil abgestützt sein. Das die zweite Formschlussfläche aufweisende Teil kann beispielsweise der Lagerbock selbst oder weiteres gegen diesen abgestütztes Element sein.

Weiterhin bevorzugt sind beide Kupplungshälften derartig ausgebildet. Dies verstärkt die eben beschriebenen Vorteile.

Weiterhin bevorzugt umfasst wenigstens eine Kupplungshälfte zumindest ein zwischen der ersten Formschlussfläche und der zweiten Formschlussfläche wirksames Flächenabstandselement umfasst. Wie zuvor beschrieben kann das Lagerabstandselement die Funktion des Flächenabstandselements mit übernehmen, wenn das Lagerabstandselement zwischen der ersten und zweiten Formschlussfläche wirksam ist. Das Flächenabstandselement kann aber auch derart ausgebildet sein, dass es zwar die erste und zweite Formschlussfläche gegeneinander abstützen, nicht aber die erste Formschlussfläche gegen den Lagerbock.

Dies bietet den Vorteil, dass ein Mindestabstand zwischen der ersten und zweiten Formschlussfläche stets eingehalten wird, wodurch der Kupplungsvorgang vereinfacht wird. Ferner kann die Kupplungsstange vorteilhaft gegen das Flächenabstandselement und die zweite Formschlussfläche vorgespannt sein.

Weiterhin bevorzugt sind beide Kupplungshälften derartig ausgebildet. Dies verstärkt die eben beschriebenen Vorteile.

Weiterhin bevorzugt umfasst wenigstens eine Kupplungshälfte ein auf der Kupplungsstange entlang der Längsachse, mit anderen Worten, in Längsrichtung, verstellbares Element. Das verstellbare Element kann eine Gewindehülse, Achsenmutter oder dergleichen sein.

Dies bietet den Vorteil, dass eines oder mehrere elastische Elemente mit dem verstellbaren Element vorgespannt werden können.

Weiterhin bevorzugt sind beide Kupplungshälften derartig ausgebildet. Dies verstärkt die eben beschriebenen Vorteile.

Das verstellbare Element kann auch das Lagerabstandselement oder das Flächenabstandselement aufweisen.

Dies bietet zusätzliche Flexibilität, da die entsprechenden Abstände einstellbar sind.

Weiterhin bevorzugt ist bei wenigstens einer Kupplungshälfte die Kupplungsstange gegenüber dem Lagerbock verkippbar gelagert. Ist eine Durchführung im Lagerbock für die Kupplungsstange vorgesehen, kann eine Führungsfläche beispielsweise bauchig ausgebildet sein. Auch ein Kugelgelenk ist rein exemplarisch denkbar.

Dies bietet den Vorteil, dass weitere Möglichkeiten zum Toleranzausgleich bestehen und die Zentrierung der Kupplungsabschnitte erleichtert und verbessert wird.

Weiterhin bevorzugt sind beide Kupplungshälften derartig ausgebildet. Dies verstärkt die eben beschriebenen Vorteile.

Weiterhin bevorzugt weisen die Formschlussflächen und die komplementären Formschlussflächen zumindest abschnittsweise die Form von Kegelmantelflächen auf. Bevorzugt haben sie insgesamt diese Form.

Dies bietet den Vorteil, dass die Schalenmuffe besonders gut einsetzbar ist und eine sichere formschlüssige und spielfreie Kraftübertragung gewährleistet ist. Auch lassen sich solche Flächen mit geringem Aufwand fertigen, vorzugsweise drehen.

Weiterhin bevorzugt sind beide Kupplungshälften derartig ausgebildet. Dies verstärkt die eben beschriebenen Vorteile.

Die Formschlussflächen und die komplementären Formschlussflächen können auch im Wesentlichen planar sein und lediglich eine Ansatzfase aufweisen. Ziel bleibt stets ein erleichtertes Einsetzen der Schalenmuffe und eine sichere formschlüssige Kraftübertragung.

Weiterhin bevorzugt sind das elastische Element und/oder das weitere elastische Element durch eine sphärisch bewegliche Lagerung gebildet sind. In Betracht kommen rein exemplarisch ringförmige Strukturen, vorzugsweise aus einem polymeren Werkstoff. Rein exemplarisch sei hier Kautschuk genannt. Dem Fachmann sind entsprechende elastische Elemente auch als Pufferfedern bekannt, deren Einsatz im Schienenfahrzeugbereich verbreitet ist. Vorzugsweise ist die ringförmige Struktur um die jeweilige Kupplungsstange herum drehbar gelagert.

Dies bietet den Vorteil, dass die elastischen Elemente eine gute Beweglichkeit haben und im Betrieb des Kupplungssystems auftretende Kräfte, Schwingungen und dergleichen besonders gut ausgleichbar sind. All dies wirkt sich auch verschleißmindernd aus.

Vorzugsweise ist eine Vielzahl an elastischen Elementen vorgesehen.

Erfindungsgemäß wird weiterhin eine Wagenstruktur für ein Schienenfahrzeug mit wenigstens einem Kupplungssystem gemäß der vorhergehenden Beschreibung zur Verfügung gestellt. Die Wagenstruktur kann beispielsweise Wagenkasten, einem kompletter Wagen oder eine sonstige Struktur für einen Wagen eines Schienenfahrzeugs sein.

Erfindungsgemäß wird weiterhin ein Schienenfahrzeug mit wenigstens einer solchen Wagenstruktur zur Verfügung gestellt. Das Schienenfahrzeug kann aktiv antreibbar sein. Es kann auch lediglich ein Wagenverbund sein.

Zusammenfassend lässt sich sagen, dass der Kern der Erfindung ein Kupplungssystem für ein Schienenfahrzeug mit radial klemmbaren Kupplungsabschnitten betrifft. Die Klemmung erfolgt über eine Schalenmuffe mit einer entsprechenden Zentrierfläche. Zur Übertragung von Zug- und Druckkräften sind im Bereich der Kupplungsabschnitte Formschlussflächen vorgesehen, a n denen komplementäre Formschlussflächen der Schalenmuffe spielfrei anlegbar sind.

Mit anderen Worten zusammengefasst, liegt der wesentliche Grundgedanke der vorliegenden Erfindung in der Verwendung einer radial zentrierenden Schalenmuffe, bei gleichzeitiger Trennung der Lastpfade für Zug und Druck. Hierbei erfolgt eine formschlüssige axiale Kraftübertragung. Wesentlicher Vorteil hierbei ist, dass die radiale Zentrierung eine Zusammenstellung der Wagenkästen über Hebeböcke mit ausschließlich vertikaler Bewegung ermöglicht. Durch kegelige Berührflächen und/oder Fasen oder Rundungen (zur axialen Kraftübertragung), zusammen mit einem nominalen Abstand der Stirnflächen der Kupplungsstangen, ist ein erweiterter Fangbereich der Schalenmuffe in Längsrichtung gegeben. Der gesamte Kupplungsvorgang kann so allein durch Aufsetzen und Verschrauben der Schalenmuffe erfolgen, wobei innerhalb bestimmter Toleranzen keine zusätzlichen Schritte zur Ausrichtung der Kupplungsstangen erforderlich sind.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die im Zusammenhang mit den Zeichnungen näher erläutert werden. Es zeigen:
- Figur 1: zeigt ein erfindungsgemäßes Kupplungssystem in isometrischer Ansicht,
- Figur 2: zeigt ein erfindungsgemäßes Kupplungssystem in einer Schnittansicht,
- Figur 3: zeigt den jeweiligen Kraftfluss bei Wirksamkeit von Zug- und Druckkräften auf das erfindungsgemäße Kupplungssystem und
- Figur 4: zeigt das erfindungsgemäße Kupplungssystem in nicht gekuppeltem Zustand.

In der Figur 1 ist das erfindungsgemäße Kupplungssystem 1 in isometrischer Ansicht gezeigt. Das Kupplungssystem 1 umfasst einen ersten Lagerbock 2 und einen zweiten Lagerbock 3. Der ersten Lagerbock 2 gehört zu einer ersten Kupplungshälfte 4 und der zweite Lagerbock 3 gehört zu einer zweiten Kupplungshälfte 5. Die Kupplungshälften 4, 5 sind mit einer Schalenmuffe 6 miteinander gekuppelt. Die Kupplung mit der Schalenmuffe 6 erfolgt im Bereich eines ersten und zweiten Kupplungsabschnitts 7, 8 (vergleiche Figur 2), die jeweils einer in dieser Ansicht verdeckten ersten Kupplungsstange 9 sowie einer hier sichtbaren zweiten Kupplungsstangen 10 zugeordnet sind. In der gezeigten Ansicht ist eine Schnittebene II angedeutet, zu derer die zugehörige Schnittansicht in Figur 2 beschrieben ist.

Verbindungselemente, wie beispielsweise Schrauben und dergleichen, sind nicht dargestellt. Die Schalenmuffe 6 kann beispielsweise mit vier Schrauben an den mit 11 gekennzeichneten Positionen verspannt sein. Die Lagerböcke 2, 3 weisen ferner Durchgangslöcher 12 zur Anbindung der Kupplungshälften 4, 5 an eine nicht gezeigte Wagenstruktur eines Schienenfahrzeugs auf.

In der Figur 2 ist das erfindungsgemäße Kupplungssystem 1 aus Figur 1 in der Schnittansicht der Schnittebene II gezeigt und mit Blick auf eine Längsachse L der Kupplungsstangen 9,10.

Aus dieser Ansicht geht der konstruktive Aufbau des erfindungsgemäßen Kupplungssystems 1 detailliert hervor. Hier ist auch die erste Kupplungsstangen 9 gut erkennbar. Die erste Kupplungsstange 9 ist im ersten Lagerbock 2 gelagert. Hierzu weist der erste Lagerbock 2 eine Durchgangsbohrung 13 auf. Die Durchgangsbohrungen 13 hat an ihrer Innenseite eine bauchige Führungsfläche 14. Durch die bauchige Führungsfläche 14 ist es der ersten Kupplungsstangen 9 möglich, in einem begrenzten Ausmaß gegenüber dem Lagerbock 2 verkippt zu werden. Rückseitig an dem ersten Lagerbock 2 ist die erste Kupplungsstange 9 mit einem verstellbaren Element 15 gesichert. Das verstellbare Element 15 ist hier als Achsmutter 16 ausgebildet. Zwischen der Achsmutter 16 und dem ersten Lagerbock 2 ist ferner eine Vielzahl elastischer Elemente 17 angeordnet. Die elastischen Elemente 17 sind als sphärisch bewegliche Lagerungen 18 ausgebildet. In diesem Fall handelt es sich dabei um ringförmige Strukturen 19 aus Kautschuk. Vorderseitig schließen sich an den ersten Lagerbock 2 weitere derartige elastische Elemente 17 an. Vor diesen weiteren elastischen Elementen 17 ist eine Ringscheibe 20 angeordnet, die über eine zweiteilige Hülse 21 gegen eine erste Formschlussfläche 22 im Bereich des ersten Kupplungsabschnitts 7 der ersten Kupplungsstangen 9 abgestützt ist. An der Ringscheibe 20 ist, der ersten Formschlussfläche 22 zugewandt, eine zweite Formschlussfläche 23 vorgesehen. Die zweiteilige Hülse 21 dient somit als Flächenabstandselement 24 zwischen der ersten Formschlussfläche 22 und der zweiten Formschlussfläche 23. Die zweiteilige Hülse 21, zusammen mit der Ringscheibe 20 und den an der Ringscheibe 20 angeordneten weiteren elastischen Elementen 17, dienen als Lagerabstandselement 25. Dieses Lageabstandselement 25 hält den ersten Kupplungsabschnitt 7 der entlang ihrer Längsachse L verlagerbaren ersten Kupplungsstangen 9 gegenüber dem ersten Lagerbock 2 auf Abstand. Die erste Kupplungsstangen 9 ist somit über das Lageabstandselement 25, die Achsmutter 15 und die elastischen Elemente 17 in ihrer Beweglichkeit entlang ihrer Längsachse L gegen den ersten Lagerbock 2 vorgespannt.

Wie bereits erwähnt, ist die Ringscheibe 20 auf der ersten Kupplungsstange 9 entlang der Längsachse L verschiebbar. Das zwischen der Ringscheibe 20 und dem ersten Lagerbock 2 angeordnete weitere elastische Element 17 bewirkt daher auch eine Vorspannung der Ringscheibe 20 mit der zweiten Formschlussfläche 23 gegenüber der zweiteiligen Hülse 21.

Die hinsichtlich der ersten Kupplungshälfte 4 beschriebenen Elemente finden sich analog auch in der zweiten Kupplungshälfte 5 wieder. Sie sind dort entsprechend mit denselben Bezugszeichen unter zusätzlicher Verwendung eines hochgestellten Strichs (') gekennzeichnet. Dort wo hervorzuhebende Unterschiede bestehen, tragen die Merkmale der zweiten Kupplungshälfte 5 eigene Bezugszeichen. So weist die zweite Kupplungshälfte 5 ebenfalls eine Ringscheibe 26 auf. Diese weist jedoch keine zweite Formschlussfläche auf, sondern dient als Anlagefläche für eine Druckhülse 27. An dieser Druckhülse 27 ist wiederum die zweite Formschlussfläche 23' vorgesehen. Zwischen der Druckhülse 27 und dem zweiten Kupplungsabschnitt 8 der zweiten Kupplungsstangen 10 ist wiederum eine zweiteilige Hülse 21' angeordnet, die als Flächenabstandselement 24' zwischen einer ersten Formschlussfläche 22' und der zweiten Formschlussfläche 23' wirkt. Zusammen mit der Druckhülse 27, der Ringscheibe 26 und den elastischen Elementen 17' fungiert die zweiteilige Hülse 21' als Lagerabstandselement 25'.

Das Kupplungssystem 1 ist vorliegend im gekuppelten Zustand gezeigt. Es ist zu erkennen, dass die Schalenmuffe 6 an jeder Formschlussfläche 22, 23, 22', 23' mit einer entsprechenden komplementären Formschlussfläche 28 spielfrei zur Anlage gebracht ist. Ferner liegt die Schalenmuffe 6 an Zentrierabsätzen 29, 29' der Kupplungsstangen 9, 10 über eine komplementäre Zentrierfläche 30 an. Zwischen der Schalenmuffe 6 und den zweiteiligen Hülsen 21, 21' bleibt hingegen ein Spalt bestehen.

In alternativen und hier nicht gesondert dargestellten Ausführungsformen kann der jeweilige Zentrierabsatz 29, 29' aber beispielsweise auch durch ein separates Element, beispielsweise durch die zweiteiligen Hülsen 21, 21' gebildet sein. Dann wäre der Zentrierabsatz 29, 29', anders als in Figur 2 gezeigt, nicht direkt aus den Kupplungsstangen 9, 10 herausgefertigt. In einem solchen Fall würde die Schalenmuffe 6 dann radial beispielsweise auf den in Figur 2 dargestellten zweiteiligen Hülsen 21, 21' aufliegen, wohingegen ein radialer Spalt zwischen den Endabschnitten der Kupplungsstangen 9, 10 im Kupplungsabschnitt 7, 8 und der Schalenmuffe 6 verbliebe. Weiterhin rein beispielhaft können Strukturen, die den in Figur 2 dargestellten äußeren Konturen der zweiteiligen Hülsen 21, 21' entsprechen, auch direkt an den Kupplungsstangen 9, 10 hergestellt sein.

Entscheidend ist stets, dass jeweils ein mit der Schalenmuffe 6 radial klemmbarer Zentrierabsatz im ersten und zweiten Kupplungsabschnitt 7, 8 zumindest vorgesehen ist. Der zuständige Fachmann vermag die konkrete konstruktive Ausgestaltung hier selbstständig vorzunehmen.

In Figur 3 ist schließlich dargestellt, wie der Kraftfluss bei Wirksamkeit von Zugkräften und Druckkräften auf das Kupplungssystem 1 jeweils ausgeprägt ist. Dabei wird dieselbe Ausführungsform des erfindungsgemäßen Kupplungssystems 1 wie in den Figuren 1 und 2 zu Grunde gelegt. F_{z} kennzeichnet den Kraftfluss für Zugkräfte und F_{d} den Kraftfluss für Druckkräfte.

In der Figur 3 ist gezeigt, dass an dem ersten und zweiten Lagerbock 2, 3 jeweils wenigstens ein Kraftübertragungsbereich 31 existiert. Der Kraftübertragungsbereich 31 kann beispielsweise im Bereich der Durchgangslöcher 12 liegen (vergleiche Figur 1), an denen der jeweilige Lagerbock 2, 3 an beispielsweise einer nicht dargestellten Wagenstruktur eines Schienenfahrzeugs befestigt sein kann. Die genaue Lage des Kraftübertragungsbereichs 31 hängt vom vorliegenden Verbindungsprinzip des Lagerbocks mit der Wagenstruktur sowie der konstruktiven Ausgestaltung dieser Komponenten ab, sodass die hier gezeigte Darstellung rein exemplarisch ist. Im Kraftübertragungsbereich 31 tritt, je nach Wirksamkeit von Zugkräften F_{z} oder Druckkräfte F_{d}, der jeweilige Kraftfluss für Zugkräfte F_{z} beziehungsweise für Druckkräfte F_{d} in den jeweiligen Lagerbock 2, 3 ein beziehungsweise aus.

Wird das Kupplungssystem 1 beispielsweise auf Druck belastet, so ergibt sich der folgende Kraftfluss für Druckkräfte F_{d}. Auch hier ist die folgende Beschreibung rein exemplarisch ausgehend vom ersten Lagerbock 2 hin zum zweiten Lagerbock 3 zu verstehen, wobei um die Längsachse L Achssymmetrie vorliegt. Der beschriebene Kraftfluss ergibt sich in diesem Fall entsprechend auf beiden Seiten (oberhalb und unterhalb) der Längsachse L wie folgt:
Druckkräfte F_{d}, die am ersten Lagerbock 2 über dessen Kraftübertragungsbereich 31 eintreten, verlaufen zunächst durch den ersten Lagerbock 2 hindurch zu dem am ersten Lagerbock 2 anliegenden und dem ersten Kupplungsabschnitt 7 zugewandten elastischen Element 17. Der Kraftfluss F_{d} verläuft weiterhin durch dieses elastische Element 17 hindurch in die Ringscheibe 20 und weiterhin über die an der Ringscheibe 20 vorgesehene zweite Formschlussfläche 23 in die an ihr anliegende, an der Schalenmuffe 6 vorgesehene, komplementäre Formschlussfläche 28 und somit in die Schalenmuffe 6 hinein. Der Kraftfluss F_{d} verläuft dann durch die Schalenmuffe 6 hindurch und gelangt so von der ersten Kupplungshälfte 4 zur zweiten Kupplungshälfte 5. Analog zu dem bis hier Beschriebenen verläuft der Kraftfluss F_{d} dann über die in der zweiten Kupplungshälfte 5 gelegene komplementäre Formschlussfläche 28 und die zweite Formschlussfläche 23' in die Druckhülse 27, von dieser in die Ringscheibe 26, in das elastische Element 17' und von hier über den zweiten Lagerbock 3 aus dessen Kraftübertragungsbereich 31 hinaus. Wichtig dabei ist, dass der Kraftfluss F_{d} beziehungsweise Lastpfad für Druckkräfte F_{d} somit an der ersten und zweiten Kupplungsstange 9, 10 vorbei und nicht durch diese hindurch verläuft.

Wird das Kupplungssystem 1 hingegen auf Zug belastet, so ergibt sich für Zugkräfte F_{z} ein anderer Kraftfluss für Zugkräfte F_{z}, der exemplarisch und analog zu den Druckkräften F_{d} ausgehend vom ersten Lagerbock 2 hin zum zweiten Lagerbock 3 beschrieben wird:
Eintretend am Kraftübertragungsbereich 31, verläuft der Kraftfluss F_{z} durch den ersten Lagerbock 2 und zu jenem elastischen Element 17, das am ersten Lagerbock 2 anliegt und dem ersten Kupplungsabschnitt 7 abgewandt ist, beziehungsweise zwischen der Achsmutter 16 und dem ersten Lagerbock 2 angeordnet ist. Der Kraftfluss F_{z} verläuft dann durch die Achsmutter 16 in die erste Kupplungsstange 9 hinein. Der Kraftfluss läuft durch die erste Kupplungsstange 9 hindurch bis hin zum ersten Kupplungsabschnitt 7. Dort wird der Kraftfluss F_{z} durch die erste Formschlussfläche 22 auf die an ihr anliegende komplementäre Formschlussfläche 28 der Schalenmuffe 6 übertragen. Wie auch bei den Druckkräften F_{d} beschrieben, durchquert der Kraftfluss für Zugkräfte F_{z} dann die Schalenmuffe 6 und gelangt zur zweiten Kupplungshälfte 5. Er tritt anschließend durch die komplementäre Formschlussfläche 28 der Schalenmuffe 6, an der die erste Formschlussfläche 22' der zweite Kupplungsstange 10 anliegt, durch diese erste Formschlussfläche 22' hindurch in die zweite Kupplungsstange 10 ein. Der Kraftfluss F_{z} verläuft in der zweiten Kupplungshälfte 5 dann, analog zur ersten Kupplungshälfte 4, durch die zweite Kupplungsstange 10 hindurch, durch die Achsmutter 16', das elastische Element 17' und den zweiten Lagerbock 3, bis zum Austritt am Kraftübertragungsbereich 31 des zweiten Lagerbocks 3.

Figur 4 zeigt das erfindungsgemäße Kupplungssystem 1 in nicht gekuppeltem Zustand. Die Schalenmuffe 6 ist hierbei nicht radial verspannt beziehungsweise sind der erste und zweite Kupplungsabschnitt 7, 8 an dem jeweiligen Zentrierabsatz 29, 29' nicht über die komplementäre Zentrierfläche 30 der Schalenmuffe 6 radial zentriert.

Der Kupplungsvorgang kann dann erfolgen, indem die Schalenmuffe 6 an den Zentrierabsätzen 29, 29' radial in Richtung R verspannt wird, wodurch sich die erste und zweite Kupplungsstange 9, 10 koaxial ausrichten und dann die gemeinsame Längsachse L haben. Während des radialen Verspannens werden zumindest die Ringscheibe 20 oder die erste Kupplungsstange 9 und zumindest die zweite Kupplungsstange 10 oder die Druckhülse 27 axial entlang der Längsachse L verlagert, sodass die ersten und zweiten Formschlussflächen 22, 22', 23, 23' jeweils an einer komplementären Formschlussfläche 28 der Schalenmuffe 6 spielfrei zur Anlage gebracht werden.

Obwohl die Erfindung im Detail durch bevorzugte Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den in den beiliegenden Ansprüchen festgelegten Schutzumfang der Erfindung zu verlassen.

## Patentansprüche

1. Kupplungssystem (1) für ein Schienenfahrzeug, umfassend miteinander kuppelbare Kupplungshälften (4, 5), die jeweils an einer Wagenstruktur des Schienenfahrzeugs anbringbar sind und die jeweils die folgenden Merkmale umfassen:
- je eine Kupplungsstange (9, 10) mit einem Kupplungsabschnitt (7, 8);
- je einen Lagerbock (2, 3), an dem der Kupplungsabschnitt (7, 8) über die Kupplungsstange (9, 10) einseitig gelagert ist;
- je einen an dem Kupplungsabschnitt (7, 8) vorgesehenen Zentrierabsatz (29, 29');
- je eine an dem Kupplungsabschnitt (7, 8) vorgesehene erste Formschlussfläche (22, 22'), die dem Lagerbock (2, 3) zugewandt ist;
- je eine gegen den Lagerbock (2, 3) abgestützte zweite Formschlussfläche (23, 23'), die der ersten Formschlussfläche (22, 22') zugewandt ist; und wobei
a) bei wenigstens einer Kupplungshälfte (4, 5) die Kupplungsstange (9, 10) zumindest in ihrer Längsachse (L) beweglich an dem Lagerbock (2, 3) gelagert ist und wenigstens ein elastisches Element (17, 17') zwischen der Kupplungsstange (9, 10) und dem Lagerbock (2, 3) in einer Weise angeordnet ist, dass es zumindest einer Längsverschiebung der Kupplungsstange (9, 10) in Richtung ihres Kupplungsabschnitts (7 ,8) entgegenwirkt; und
b) bei wenigstens der anderen Kupplungshälfte (4, 5) zwischen dem Lagerbock (2, 3) und der zweiten Formschlussfläche (23, 23') wenigstens ein weiteres elastisches Element (17, 17') in einer Weise angeordnet ist, dass es zumindest einer Verschiebung der zweiten Formschlussfläche (23, 23') in Richtung des Lagerbocks (2, 3) entgegenwirkt; und
c) das Kupplungssystem (1) zudem wenigstens eine Schalenmuffe (6) umfasst, die zu jeder der Formschlussflächen (22, 22', 23, 23') eine komplementäre Formschlussfläche (28) aufweist und die weiterhin wenigstens eine zu Zentrierabsätzen (29, 29') der beiden Kupplungshälften (4, 5) komplementäre Zentrierfläche (30) aufweist.

2. Kupplungssystem (1) nach Anspruch 1, in dem zumindest eine Kupplungshälfte (4, 5) sowohl Merkmal a) als auch Merkmal b) umfasst.

3. Kupplungssystem (1) nach einem der vorhergehenden Ansprüche, bei dem wenigstens eine Kupplungshälfte (4, 5), die Merkmal a) umfasst, zumindest ein zwischen dem Lagerbock (2, 3) und der ersten Formschlussfläche (22, 22') wirksames Lagerabstandselement (25) umfasst.

4. Kupplungssystem (1) nach einem der vorhergehenden Ansprüche, bei dem wenigstens eine Kupplungshälfte (4, 5) zumindest ein zwischen der ersten Formschlussfläche (22, 22') und der zweiten Formschlussfläche (23, 23') wirksames Flächenabstandselement (24) umfasst.

5. Kupplungssystem (1) nach einem der vorhergehenden Ansprüche, bei dem wenigstens eine Kupplungshälfte (4, 5) ein auf der Kupplungsstange (9, 10) entlang der Längsachse (L) verstellbares Element (15) umfasst.

6. Kupplungssystem (1) nach einem der vorhergehenden Ansprüche, in dem bei wenigstens einer Kupplungshälfte (4, 5) die Kupplungsstange (9, 10) gegenüber dem Lagerbock (2, 3) verkippbar gelagert ist.

7. Kupplungssystem (1) nach einem der vorhergehenden Ansprüche, in dem die Formschlussflächen (22, 22', 23, 23') und die komplementären Formschlussflächen (28) zumindest abschnittsweise die Form von Kegelmantelflächen aufweisen.

8. Kupplungssystem (1) nach einem der vorhergehenden Ansprüche, in dem das elastische Element (17, 17') und/oder das weitere elastische Element (17, 17') durch eine sphärisch bewegliche Lagerung (18) gebildet sind.

9. Wagenstruktur für ein Schienenfahrzeug mit wenigstens einem Kupplungssystem (1) nach einem der Ansprüche 1 bis 8.

10. Schienenfahrzeug mit wenigstens einer Wagenstruktur nach Anspruch 9.

## Claims

1. Coupling system (1) for a rail vehicle, comprising coupling halves (4, 5) which can be coupled to one another, can be attached in each case to a wagon structure of the rail vehicle, and in each case comprise the following features:
- in each case one coupling rod (9, 10) with a coupling portion (7, 8);
- in each case one bearing block (2, 3), on which the coupling portion (7, 8) is mounted on one side via the coupling rod (9, 10);
- in each case one centring shoulder (29, 29') which is provided on the coupling portion (7, 8);
- in each case one first positively locking surface (22, 22') which is provided on the coupling portion (7, 8) and faces the bearing block (2, 3);
- in each case one second positively locking surface (23, 23') which is supported against the bearing block (2, 3) and faces the first positively locking surface (22, 22'); and wherein,
a) in the case of at least one coupling half (4, 5), the coupling rod (9, 10) is mounted on the bearing block (2, 3) such that it can be moved at least in its longitudinal axis (L), and at least one elastic element (17, 17') is arranged between the coupling rod (9, 10) and the bearing block (2, 3) in such a way that it counteracts at least a longitudinal displacement of the coupling rod (9, 10) in the direction of its coupling portion (7, 8); and,
b) in the case of at least the other coupling half (4, 5), at least one further elastic element (17, 17') is arranged between the bearing block (2, 3) and the second positively locking surface (23, 23') in such a way that it counteracts at least a displacement of the second positively locking surface (23, 23') in the direction of the bearing block (2, 3); and
c) the coupling system (1) additionally comprises at least one sleeve joint (6), which has a complementary positively locking surface (28) with respect to each of the positively locking surfaces (22, 22', 23, 23') and which, furthermore, has at least one centring surface (30) which is complementary with respect to centring shoulders (29, 29') of the two coupling halves (4, 5).

2. Coupling system (1) according to Claim 1, in which at least one coupling half (4, 5) comprises both feature a) and feature b).

3. Coupling system (1) according to either of the preceding claims, in the case of which at least one coupling half (4, 5), which comprises feature a), comprises at least one bearing spacer element (25) which is active between the bearing block (2, 3) and the first positively locking surface (22, 22').

4. Coupling system (1) according to one of the preceding claims, in the case of which at least one coupling half (4, 5) comprises at least one surface spacer element (24) which is active between the first positively locking surface (22, 22') and the second positively locking surface (23, 23').

5. Coupling system (1) according to one of the preceding claims, in the case of which at least one coupling half (4, 5) comprises an element (15) which can be adjusted on the coupling rod (9, 10) along the longitudinal axis (L).

6. Coupling system (1) according to one of the preceding claims, in which, in the case of at least one coupling half (4, 5), the coupling rod (9, 10) is mounted such that it can be tilted with respect to the bearing block (2, 3).

7. Coupling system (1) according to one of the preceding claims, in which the positively locking surfaces (22, 22', 23, 23') and the complementary positively locking surfaces (28) have the shape of conical shell surfaces at least in sections.

8. Coupling system (1) according to one of the preceding claims, in which the elastic element (17, 17') and/or the further elastic element (17, 17') are/is formed by way of a spherically movable mounting (18).

9. Wagon structure for a rail vehicle with at least one coupling system (1) according to one of Claims 1 to 8.

10. Rail vehicle with at least one wagon structure according to Claim 9.

## Revendications

1. Système (1) d'accouplement d'un véhicule ferroviaire, comprenant des moitiés (4, 5) d'accouplement pouvant être accouplées entre elles, qui peuvent être mises respectivement sur une structure de caisse de véhicule ferroviaire et qui comprennent chacune les caractéristiques suivantes :
- chacune une barre (9, 10) d'accouplement ayant un tronçon (7, 8) d'accouplement ;
- respectivement un palier support (2, 3), sur lequel le tronçon (7, 8) d'accouplement peut être monté d'un côté, par l'intermédiaire de la barre (9, 10) d'accouplement ;
- respectivement un gradin (29, 29') de centrage prévu sur le tronçon (7, 8) d'accouplement ;
- respectivement une première surface (22, 22") à complémentarité de forme, qui est prévue sur le tronçon (7, 8) d'accouplement et qui est tournée vers le palier support (2, 3) ;
- respectivement une deuxième surface (23, 23") à complémentarité de forme, qui est appuyée sur le palier support (2, 3) et qui est tournée vers la première surface (22, 22') à complémentarité de forme ; et dans lequel
a) pour au moins l'une des moitiés (4, 5) de l'accouplement, la barre (9, 10) d'accouplement est montée, au moins dans son axe (L) longitudinal, mobile sur le palier support (2, 3) et au moins un élément (17, 17') élastique est monté entre la barre (9, 10) d'accouplement et le palier support (2, 3), de manière à ce qu'il s'oppose au moins à un déplacement longitudinal de la barre (9,10) d'accouplement dans la direction de son tronçon (7, 8) d'accouplement ; et
b) pour au moins l'autre moitié (4, 5) d'accouplement, un autre élément (17, 17') élastique est monté entre le palier support (2, 3) et la deuxième surface (23,23') à complémentarité de forme, de manière à ce qu'il s'oppose au moins à un déplacement de la deuxième surface (23, 23') à complémentarité de forme dans la direction du palier support (2, 3)
c) le système (1) d'accouplement comprend en outre au moins un manchon (6) formant coque, qui a une surface (28) à complémentarité de forme complémentaire de chacune des surfaces (22, 22', 23, 23') à complémentarité de forme et qui a en outre au moins une surface (30) de centrage complémentaire des gradins (29, 29') de centrage des deux moitiés (4, 5) d'accouplement.

2. Système (1) d'accouplement suivant la revendication 1, dans lequel au moins une moitié (4, 5) d'accouplement comprend à la fois la caractéristique a) et la caractéristique b).

3. Système (1) d'accouplement suivant l'une des revendications précédentes, dans lequel au moins une moitié (4, 5) d'accouplement comprend la caractéristique a), comprend au moins un élément (25) de mise à distance de palier efficace entre le palier support (2, 3) et la première surface (22, 22') à complémentarité de forme.

4. Système (1) d'accouplement suivant l'une des revendications précédentes, dans lequel au moins une moitié (4, 5) d'accouplement comprend au moins un élément (24) de mise à distance de surface efficace entre la première surface (22, 22') à complémentarité de forme et la deuxième surface (23, 23') à complémentarité de forme.

5. Système (1) d'accouplement suivant l'une des revendications précédentes, dans lequel au moins une moitié (4, 5) d'accouplement comprend un élément (15) réglable le long de l'axe (L) longitudinal sur la barre (9, 10) d'accouplement.

6. Système (1) d'accouplement suivant l'une des revendications précédentes, dans lequel, pour au moins une moitié (4, 5) d'accouplement, la borne (9, 10) d'accouplement est montée basculante par rapport au palier support (2, 3).

7. Système (1) d'accouplement suivant l'une des revendications précédentes, dans lequel les surfaces (22, 22', 23, 23') à complémentarité de forme et les surfaces (28) à complémentarité de forme complémentaires ont, au moins par endroits, la forme de surfaces latérales coniques.

8. Système (1) d'accouplement suivant l'une des revendications précédentes, dans lequel l'élément (17, 17') élastique et/ou l'autre élément (17, 17') élastique sont formés d'une structure (18) mobile sphériquement.

9. Structure de caisse d'un véhicule ferroviaire ayant au moins un système (1) d'accouplement suivant l'une des revendications 1 à 8.

10. Véhicule ferroviaire ayant au moins une structure de caisse suivant la revendication 9.
